# EUROPÄISCHE PATENTSCHRIFT

(11) **EP 1 407 099 B1**
(45) Veröffentlichungstag und Bekanntmachung des Hinweises auf die Patenterteilung: **30.05.2012**
(21) Anmeldenummer: 02743487.7
(22) Anmeldetag: 04.07.2002
(51) Int. Cl.: E04H 4/12

(54) **SKIMMER FÜR EIN SCHWIMMBECKEN**
SKIMMER FOR A SWIMMING POOL
ECUMOIRE POUR PISCINE

(30) Priorität: 14.07.2001 DE 10134390
(43) Veröffentlichungstag der Anmeldung: 14.04.2004
(73) Patentinhaber: WTS Kereskedelmi és Szolgáltató Kft., 2000 Szentendre (HU)
(72) Erfinder: FICSOR, Istvan, H-2049 Diosd (HU)
(74) Vertreter: Vomberg, Friedhelm
(86) Internationale Anmeldenummer: PCT/IB2002/002653
(87) Internationale Veröffentlichungsnummer: WO 2003/008739

(56) Entgegenhaltungen:
- DE-U- 20 013 461
- US-A- 3 815 161

## Beschreibung

Die Erfindung betrifft einen Skimmer, über den das in einem Schwimmbecken ablaufende oder abgesaugte Wasser abgeführt wird, wobei in einem Gehäuse des Skimmers ein Schwimmwehr über ein Scharnier schwenkbar angelenkt ist und aus einem aufwimmbaren Körper besteht, dessen spezifisches Gewicht leichter als Wasser ist.

Ein solcher Skimmer ist aus der DE 200 13 461 U1 bekannt.

Skimmer haben die Aufgabe, verschmutztes, oberflächennahes Wasser einem Filter zuzuführen. Zu den Verschmutzungen können auch Feststoffpartikel, wie Laub, Staub oder ähnliche aufschwimmende Teile gehören. Das über das Skimmerwehr in das Skimmergehäuse eintretende Wasser wird zu diesem Zweck über einen Abfluß, in dem ggf. ein Haar- und Faserfangkorb angeordnet ist, einem Filter zur Wasserreinigung zugeführt. Hierbei werden häufig Pumpen als Absaugeinrichtungen verwendet. Etwaige im Schwimmbecken vorgesehene Überläufe sowie Bodenabläufe bzw. deren Anschlüsse sind zumeist über eine gemeinsame Leitung verbunden, so dass die gesamte Schwimmbeckensteuerung zur Absaugung der Wasseroberfläche bzw. des Boden über einen Flüssigkeitsstromregler gesteuert werden kann, so dass nur eine zum Flüssigkeitsfilter führende Leitung erforderlich ist.

Skimmer sind in der Schwimmbeckenwand etwa in Höhe der Wasseroberfläche in dort vorgesehenen Nischen eingebaut bzw. im Falle der Nachrüstung in Betonschwimmbecken oder beim Austausch eines nicht baugleichen Skimmers auf den Beckenrand aufgesetzt. Ein einbetonierter oder aufgesetzter Skimmer wird von der Beckeninnenwandseite her ggf. durch eine rahmenförmige Blende abgeschlossen, um Plattierungsränder abzudecken. Nach dem Stand der Technik bekannte Schwimmbecken bestehen aus Stahl, Aluminium oder einem Kunststoff, insbesondere Polyester.

Die bisher bekannten Schwimmwehre haben eine obere gerade Kante, so dass das ablaufende bzw. abgepumpte Wasser stets mit der gleichen Geschwindigkeit über diese Kante geführt wird. Das Schwimmwehr ist über ein Scharnier (Drehgelenk) zu befestigt, dass in Richtung des Wasserablaufes ablaufendes bzw. abgepumptes Wasser das Schwimmwehr aus der Vertikalen in eine geneigte Stellung kippt. Bei abgeschalteter Pumpe bzw. fehlendem Wasserdruck von der Schwimmbeckenseite auf das Schwimmwehr schwenkt dieses in eine mehr oder weniger vertikale Stellung zurück. Der hierzu notwendige Auftrieb bei der Pendelbewegung des Schwimmwehres kann beispielsweise durch Anbringen eines geschlossenporigen Schaumstoffes gewährleistet werden. Nachteilige ist bei den nach dem Stand der Technik verwendeten Scharnieren, dass diese nicht wartungsfrei sind, so dass bei ungünstigen Toleranzen der Lagerstellen bzw. durch Verunreinigungen durch Kalk oder Schmutz die Drehbewegung bis zum Verklemmen gehemmt werden kann und eine einwandfreie Funktion nicht mehr gewährleistet ist. Insbesondere dann, wenn das Schwimmwehr in einer Schräglage klemmend verharrt, besteht bei abgeschalteter Pumpe die Gefahr, dass bereits jenseits des Schwimmwehrs, z.B. im Fangkorb liegende Störstoffe (Blätter etc.) wieder aufgewirbelt werden und ins Schwimmbecken zurückgelangen.

Es ist Aufgabe der vorliegenden Erfindung, einen Skimmer zu schaffen, dessen Schwimmwehr die vorgenannten Nachteile vermeidet.

Diese Aufgabe wird durch einen Skimmer nach Anspruch 1 gelöst. Erfindungsgemäß ist das Scharnier zur Befestigung des Schwimmwehres als wiederholt lösbares Rastscharnier ausgebildet, wobei bei sperrendem Eingriff des Rastscharniers das Schwimmwehr in vertikaler Stellung gehalten wird. Vorzugsweise wird als Rastscharnier ein Filmscharnier verwendet.

Nach einer weiteren Ausgestaltung der Erfindung ist das Rastscharnier mit einer Saugeinrichtung (Pumpe) derart verbunden, dass beim Abschalten der Pumpe die Rastverbindung in sperrenden Eingriff geführt wird und beim Einschalten der Pumpe wieder gelöst wird. Durch diese Maßnahme wird wirksam verhindert, dass das Schwimmwehr bei Nichtabsaugung in vertikaler Stellung verbleibt. Neben dem Vorteil, dass im Bereich des Skimmers noch auf der Schwimmbeckenwasseroberfläche noch vorhandene Schmutzpartikel bei abgeschalteter Pumpe aus dem Skimmer nicht zurückgelangen können, hat diese Ausgestaltung den weiteren Vorteil, dass die Anbringung eines Filmscharniers kostengünstiger zu fertigen ist, da dieses Scharnier dann als fester Bestandteil des vorzugsweise aus Kunststoff gefertigten Schwimmwehres ist.

Nach einer weiteren Ausgestaltung der Erfindung weist die obere Kante des Schwimmwehres mindestens eine Einbuchtung auf, die vorzugsweise als einzige Einbuchtung vorgesehen ist, die im wesentlichen mittig angeordnet ist.

Überraschenderweise hat sich herausgestellt, dass eine solche Einbuchtung eine (zusätzliche) Strömung unterhalb der unmittelbaren Wasseroberfläche erzeugt, durch die ein Synergieeffekt auf die an der Wasseroberfläche herrschende Strömung ausgeübt wird. Ein Skimmer hat, bezogen auf die zu reinigende Wasseroberfläche eines Schwimmbeckens einen verhältnismäßig kleinen Einlaß. Wird Wasser von der Oberfläche über den Skimmer mittels einer Pumpe abgesaugt, neigt sich das Schwimmwehr aus der Vertikalen in eine Schrägstellung, so dass die gesamte Schwimmwehroberkante unterhalb der Wasseroberfläche liegt. Durch die Einbuchtung wird die Sogwirkung und damit die Strömungsgeschwindigkeit des ablaufenden Wassers deutlich erhöht, so dass die im Einzugsbereich der Skimmeröffnung befindlichen Schmutzpartikel, die sich auf der Wasseroberfläche des Schwimmbeckens befinden, wirkungsvoll abgesaugt werden. Verunreinigungen, wie Blätter, Insekten, Staub etc., können somit in kürzester Zeit in den Skimmer-Auffangkorb geführt werden. Nach dem Abschalten der Pumpe, mittels der das abgesaugte Wasser zu einem Filter geführt wird, schwenkt das Schwimmwehr wieder in die im wesentlichen vertikale Lage zurück, so dass die komplette obere Kante einschließlich Einbuchtung oberhalb des Wasserspiegels steht. Hiermit wird verhindert, dass der Schmutz aus dem Auffangkorb wieder zurück in das Schwimmbecken gelangen kann.

Nach einer weiteren Ausgestaltung der Erfindung ist die vorgesehene Einbuchtung konkav und/oder mit einem konstanten Radius ausgebildet, womit sich weitgehend unerwünschte Turbulenzen an der Schwimmwehrkante vermeiden lassen. Die Einbuchtung erstreckt sich vorzugsweise über etwa 35 bis 45 %, insbesondere 40 %, der Gesamtbreite des Schwimmwehrs. Die Höhe der Einbuchtung, gemessen an deren tiefstem Punkt, beträgt 20 bis 30 mm.

Ein Ausführungsbeispiel der Erfindung ist in den Zeichnungen dargestellt. Es zeigen
- Fig. 1: eine Draufsicht auf ein erfindungsgemäßes Schwimmwehr,
- Fig. 2: eine geschnittene Darstellung dieses Schwimmwehres in einem eingebauten Zustand und
- Fig. 3: eine Querschnittsansicht des Schwimmwehres mit zugehörigen Bestandteilen.

Der in Fig. 1 bis 3 dargestellte Skimmer besteht aus einem Gehäuse 10, mit einem Skimmerhals 11 und einem schwenkbar angeordneten Skimmerwehr 12 sowie einem vor einem Wasserauslaß 27 eingehängten Haar- oder Faserfangkorb 13. Der Skimmerhals 11 ragt über die Schwimmbeckeninnenwandfläche 14 hinaus und weist einen Absatz 15 mit Bohrungen 16 auf, in denen Metallhülsen 17 mit einem Innengewinde eingelassen sind, die zur Befestigung von Schrauben 18 dienen. Zur Schwimmbeckeninnenseite hin wird der Skimmerhals 11 rundum durch einen gleichzeitig als Blende dienenden Flansch 19 abgedeckt, die selbst Bohrungen 20 aufweist, durch welche die Schrauben 18 hindurchgesteckt werden können. Entsprechend kongruent liegende Bohrungen sind in der Schwimmbeckenwand 21 vorgesehen, die aus Stahl, Aluminium, Polyester oder auch aus Holz mit einer Innenauskleidung bestehen kann. Für die radiale Abdichtung sorgen zwei Dichtungen 22, 23, welche zwischen dem Flansch 19 und der Schwimmbeckenwand 21 einerseits und zwischen der Schwimmbeckenwand 21 und dem Absatz 15 des Skimmerhalses 11 angeordnet sind. Durch die in den Zeichnungen dargestellte Konstruktion wird deutlich, dass das entlang der Skimmerhalsmantelinnenfläche 24 einströmende Wasser keine Dichtung und Ausschnitte passieren kann, die allmählich verrotten bzw. defektanfällig wären. Das in das Skimmergehäuse über das Schwimmwehr 12 einfließende Wasser gelangt über den Ausflußtrichter 25 und über den Haar- oder Faserfangkorb 13 zu dem Abfluß 27. Die mittlere Öffnung des Flansches 19 ist so groß ausgebildet, dass das vorderseitige schmalere Skimmerhalsteil 26 in der dargestellten Weise eingreifen kann. Hierdurch ist es möglich, den Flansch 19 mittels der Schrauben 18 mit dem entsprechenden Druck an die Dichtung 22 anzupressen bzw. einen entsprechenden Druck auch über die Schraubbefestigung auf die Dichtung 23 auszuüben.

Erfindungsgemäß ist das Scharnier, mit dem das Schwimmwehr an dem Skimmergehäuse befestigt ist, als lösbares Rastscharnier 30 ausgebildet, wobei bei sperrendem Eingriff des Rastscharnieres das Schwimmwehr 12 in vertikaler Stellung gehalten wird. Insbesondere ist das Rastscharnier als Filmscharnier 30 ausgebildet und derart mit einer Pumpe verbunden, dass beim Abschalten dieser Pumpe das Schwimmwehr aufgrund des Auftriebst in die senkrechte Stellung schwenkt und das Filmscharnier 30 sperrend einrastet. Wird die Pumpe wieder eingeschaltet, wird elektromechanisch die Rastverbindung dearretiert und damit das Schwimmwehr wieder freigegeben.

Das Schwimmwehr 12 besitzt darüber hinaus eine obere Kante, die eine Einbuchtung 29 aufweist, die im wesentlichen mittig angeordnet ist. Die Einbuchtung 29 ist konkav und mit konstantem Radius ausgebildet und besitzt im vorliegenden Fall eine Breite von ca. 40 % der gesamten Breite des Schwimmwehres 12 sowie eine Höhe von etwa 25 mm. Das Schwimmwehr 12 besteht aus einem aufschwimmbaren Körper mit geschlossenen Hohlräumen, die vorzugsweise im Bereich der oberen Kante 28 bzw. im oberen Bereich der Seitenkanten liegen. Alternativ hierzu kann der erwünschte Auftrieb auch durch Anbringung eines geschlossenporigen Schaumstoffes realisiert werden. Durch die Wellenbewegung, Wind oder das Abpumpen des Wassers, wird eine unruhige Wasseroberfläche erzeugt, wobei das Schwimmwehr die in Fig. 1 und 2 dargestellte Stellung einnimmt, in der ein Teil des Wassers über die geradlinigen seitlichen Kantenbereiche des Schwimmwehres 12 abfließt. Durch die Einbuchtung 29 ist ein erweiterter Ablaufbereich geschaffen, der in diesem Bereich die Wasserströmung in den Skimmer verstärkt. Schaltet man die Pumpe ab bzw. fehlt es an einer Druck- bzw. Sogwirkung, so richtet sich das Schwimmwehr 12 auftriebsbedingt in eine Vertikalstellung auf, in der es über das Filmscharnier 30 einrastet. Diese Rastverbindung besteht so lange bis die Pumpe wieder eingeschaltet wird.

## Patentansprüche

1. Skimmer, über den das aus einem Schwimmbecken ablaufende oder abgesaugte Wasser abgeführt wird, wobei in einem Gehäuse des Skimmers ein Schwimmwehr (12) über ein Scharnier (30) schwenkbar angelenkt ist und aus einem aufschwimmbaren Körper besteht, dessen spezifisches Gewicht leichter als Wasser ist,
**dadurch gekennzeichnet,**
**dass** das Scharnier als wiederholt lösbares Rastscharnier (30) ausgebildet ist, wobei bei sperrendem Eingriff des Rastscharniers das Schwimmwehr (12) in vertikaler Stellung gehalten wird.

2. Skimmer nach Anspruch 1, **dadurch gekennzeichnet, dass** das Rastscharnier ein Filmscharnier ist.

3. Skimmer nach Anspruch 1 oder 2, **dadurch gekennzeichnet, dass** das Rastscharnier (30) mit einer Saugeinrichtung derart verbunden ist, dass beim Abschalten der Saugeinrichtung die Rastverbindung in sperrenden Eingriff geführt wird und beim Einschalten der Saugeinrichtung gelöst wird.

4. Skimmer nach einem der Ansprüche 1 bis 3, **dadurch gekennzeichnet, dass** das Schwimmwehr (12) Hohlräume, vorzugsweise im Bereich der oberen Kante und/oder im oberen Bereich der Seitenkanten enthält, oder da am Schwimmwehr (12) ein geschlossenporiger Schaumstoff als den Auftrieb unterstützendes Mittel angebracht ist.

5. Skimmer nach einem der Ansprüche 1 bis 4, **dadurch gekennzeichnet, dass** das Schwimmwehr (12) aus Kunststoff besteht, wobei das Schwimmwehr vorzugsweise ein mittels eines Kunststoffblasverfahrens hergestellter Körper ist.

6. Skimmer nach einem der Ansprüche 1 bis 5, **dadurch gekennzeichnet, dass** die obere Kante (28) des Schwimmwehres (12) mindestens eine Einbuchtung (29) aufweist.

7. Skimmer nach Anspruch 6, **dadurch gekennzeichnet, dass** die einzige Einbuchtung (29) im wesentlichen mittig angeordnet ist.

8. Skimmer nach Anspruch 6 oder 7, **dadurch gekennzeichnet, dass** die Einbuchtung (29) konkav und/oder mit einem konstanten Radius ausgebildet ist.

9. Skimmer nach einem der Ansprüche 6 bis 8, **dadurch gekennzeichnet, dass** die Einbuchtung (29) über etwas 35 bis 40 %, vorzugsweise über 40 %, der gesamten Breite des Schwimmwehres (12) erstreckt und/oder eine maximale Höhe von 20 bis 30 mm, vorzugsweise 25 mm, aufweist.

## Claims

1. Skimmer via which the water running out or being sucked out of the swimming pool is carried away, whereby in a housing of the skimmer a weir (12) is pivotably positioned by means of a hinge (30) and consists of a floatable body which specific weight is smaller than water **characterised in that** the hinge is embodied as a repeatedly detachable catch hinge (30), whereby the catch hinge of the wear (12) is hold in a vertical position when engaged in a locking manner.

2. Skimmer according to claim 1, **characterised in that** the catch hinge is a film hinge.

3. Skimmer according to claim 1 or 2, **characterised in that** the catch hinge (30) is connected with a sucking device so that the catch hinge is engaged in a locking manner when the sucking device is switched off and disengaged when the sucking device is switched on.

4. Skimmer according to one of the claims 1 to 3, **characterised in that** the weir (12) has cavities preferably in the area of the upper edge and/or in the upper area of the side edges, or that a closed porous foam is arranged on the wear (12) as a medium supporting the flotation.

5. Skimmer according to one of the claims 1 to 4, **characterised in that** the weir (12) consists of foam, whereby the weir is preferably a body manufactured by a foam blow process.

6. Skimmer according to one of the claims 1 to 5, **characterised in that** the upper edge (28) of the weir (12) has at least one recess (29).

7. Skimmer according to claim 6, **characterised in that** the sole recess (29) is arranged essentially centric.

8. Skimmer according to claim 6 or 7, **characterised in that** the recess (29) is concave and/or formed with a constant radius.

9. Skimmer according to one of the claims 6 to 8, **characterised in that** the recess (29) extends over about 35% to 40%, preferably over 40% of the whole wide of the weir (12) and/or has a maximum height of 20 to 30 mm, preferably 25 mm.

## Revendications

1. Skimmer destiné à évacuer l'eau qui s'écoule d'une piscine ou en est aspirée, dans lequel un déversoir flottant (12) est articulé à pivotement par une charnière (30) dans un boîtier du skimmer et se compose d'un corps flottable dont le poids spécifique est inférieur à celui de l'eau, **caractérisé par le fait que** ladite charnière est réalisée en tant que charnière à encliquetage (30) apte à être désengagée de manière répétée, ledit déversoir flottant (12) étant maintenu en position verticale lorsque la charnière à encliquetage est en prise bloquante.

2. Skimmer selon la revendication 1, **caractérisé par le fait que** ladite charnière à encliquetage est une charnière à film.

3. Skimmer selon la revendication 1 ou 2, **caractérisé par le fait que** ladite charnière à encliquetage (30) est reliée à un dispositif d'aspiration de telle sorte que la liaison à encliquetage sera mise en prise bloquante lorsque ledit dispositif d'aspiration est arrêté et sera désengagée lorsque le dispositif d'aspiration est mis en marche.

4. Skimmer selon l'une quelconque des revendications 1 à 3, **caractérisé par le fait que** ledit déversoir flottant (12) comprend des espaces vides, de préférence au niveau de l'arête supérieure et/ou dans la zone supérieure des arêtes latérales, ou que sur le déversoir flottant (12) est montée une mousse à pores fermés en tant que moyen qui supporte la poussée verticale.

5. Skimmer selon l'une quelconque des revendications 1 à 4, **caractérisé par le fait que** ledit déversoir flottant (12) est réalisé en matière plastique, le déversoir flottant étant de préférence un corps fabriqué au moyen d'un procédé de soufflage de matière plastique.

6. Skimmer selon l'une quelconque des revendications 1 à 5, **caractérisé par le fait que** ladite arête supérieure (28) du déversoir flottant (12) présente au moins une échancrure (29).

7. Skimmer selon la revendication 6, **caractérisé par le fait que** l'échancrure unique (29) est disposée pour l'essentiel au milieu.

8. Skimmer selon la revendication 6 ou 7, **caractérisé par le fait que** ladite échancrure (29) est concave et/ou est réalisée avec un rayon constant.

9. Skimmer selon l'une quelconque des revendications 6 à 8, **caractérisé par le fait que** ladite échancrure (29) s'étend sur environ 35 à 40 %, de préférence sur 40 %, de l'ensemble de la largeur du déversoir flottant (12) et/ou présente une hauteur maximale comprise entre 20 et 30 mm, de préférence de 25 mm.
